# FASCICULE DE BREVET EUROPEEN

(11) **EP 0 057 121 B1**
(45) Date de publication et mention de la délivrance du brevet: **15.04.1987**
(21) Numéro de dépôt: 82400050.9
(22) Date de dépôt: 12.01.1982
(51) Int. Cl.: H01Q 5/00, H01Q 25/04

(54) **Source hyperfréquence bi-bande et antenne comportant une telle source**
Hochfrequenz-Doppelbanderreger und eine Antenne mit einem solchen Erreger
High-frequency dual-band feeder and antenna incorporating the same

(30) Priorité: 23.01.1981 FR 8101286
(43) Date de publication de la demande: 04.08.1982
(73) Titulaire: THOMSON-CSF, 75008 Paris (FR)
(72) Inventeur: Salvat, François, F-75360 Paris Cedex 08 (FR); Bouko, Jean, F-75360 Paris Cedex 08 (FR); Coquio, Claude, F-75360 Paris Cedex 08 (FR)
(74) Mandataire: Benoit, Monique

## Description

La présente invention est relative à une source hyperfréquence monopulse, multimode bi-bande et aux aériens utilisant une telle source.

A l'heure actuelle la technique des radars de poursuite à site bas s'oriente vers les radars bi-bandes. La bande basse (bande I par exemple) permet une poursuite correcte jusqu'à un certain angle de site au-dessus de l'horizon. Pour des angles de site inférieurs à celui-ci, on utilise une bande à fréquence supérieure, (bande W par exemple) donnant un faisceau beaucoup plus fin.

Suivant l'art antérieur toutefois, les sources fonctionnant dans chacune des bandes respectivement sont séparées provoquant des difficultés pour la coïncidence des axes de rayonnement, déterminant un mauvais fonctionnement de l'ensemble.

Suivant l'invention on remédie à ces difficultés en définissant une source unique capable de rayonner dans les deux bandes de fréquence envisagées.

Il est inutile alors d'insister sur les avantages que procure l'utilisation d'une antenne unique alimentée par une telle source fonctionnant dans les deux gammes de fréquence, à la fois en ce qui concerne les coûts de fabrication, d'installation et la facilité de maintenance.

La demanderesse a déjà étudié des sources hyperfréquences multimodes et les antennes les utilisant. Ces études ont notamment conduit à des réalisations décrites dans le brevet français 2 418 551 et la demande de brevet européen EP A 0 035 929. (L'état de la technique dans le sens de l'article 54 (3) (4) CBE pour les états CH, DE, GB, IT, LI, NL et SE).

La deuxième demande citée décrit une structure de source hyperfréquence multimode monobande et à large bande constituant la figure 1 de la présente demande et décrite à titre d'art antérieur.

D'autre part, le brevet US 4 096 482 décrit une antenne monopulse à large bande associée à une lentille diélectrique. La figure 3 dudit brevet illustre un réseau concentrique de sources hyperfréquences monopulses travaillant dans deux bandes de fréquences différentes.

Suivant l'invention une source hyperfréquence bi-bande de préférence monopulse, multimode et à large bande comportant un ensemble constitué par une première cavité alimentée par un groupement d'excitation transmettant le mode fondamental dans une première bande de fréquence, et un obstacle profilé pénétrant dans cette cavité, est caractérisée en ce que cet obstacle profilé est creux, délimitant intérieurement une seconde cavité dans laquelle débouche un autre groupement de guides d'excitation transmettant le mode fondamental dans une bande de fréquence différente de la première, cette seconde cavité débouchant dans la première capable de transmettre simultanément les ondes qui s'y propagent provenant des deux sources imbriquées rayonnant dans des bandes de fréquence différentes, l'une dite inférieure (I), l'autre supérieure (S).

L'invention sera bien comprise en se reportant à la description suivante et aux figures qui l'accompagnent dans lesquelles :
la figure 1 est une source multimode à large bande monobande selon l'art antérieur ;
la figure 2 est une vue en coupe dans le même plan que la figure 1 d'une source bi-bande selon l'invention ;
les figures 3 et 4 sont des vues en coupe de la source de la figure 2 ;
la figure 5 est une coupe schématique d'une réalisation d'antenne comportant une source selon l'invention.

La figure 1 représente, vue en coupe par un plan longitudinal contenant le vecteur champ électrique (plan E) la source multimode à large bande décrite dans la deuxième demande de brevet citée. Pour simplifier l'exposé on a repris les mêmes notations. La source comporte essentiellement une cavité 12 dont l'ouverture se trouve dans le plan S, derrière lequel peut être placé un modeur plan H, qui constituera avec le modeur plan E une source mixte hyperfréquence, plan E, plan H ; dans cette cavité débouchent quatre guides 9, 10, 90 et 100, adjacents deux à deux, le long d'une paroi 11 pour les guides en position supérieure 9 et 10, et d'une paroi 110 pour les guides en position inférieure 90 à 100.

On dispose sur une partie du plan P, dit de discontinuité, parallèle au champ électrique E et terminant les guides d'alimentation supérieurs et inférieurs, un obstacle profilé 17 dont la forme et les dimensions déterminent une action différente suivant la fréquence, sur les modes créés dans la zone où se trouve l'obstacle. Cette forme est telle que l'obstacle fait saillie à l'intérieur de la cavité 12 avec une section décroissante.

Cet obstacle est un pavé de section droite trapézoïdale dont la grande base 18 se trouve dans le plan P, au niveau duquel débouchent les guides d'alimentation du modeur, dans la partie située entre les guides supérieurs 9-10 et inférieurs 90-100. La petite base 19 se trouve à une distance 1 du plan P, à l'intérieur de la cavité 12 et à une distance a de la paroi de la cavité, distance mesurée parallèlement au champ électrique E. Cette distance est variable quand on passe de la petite à la grande base.

Les côtés du pavé 17, entre la grande et la petite base déterminent un angle a avec la direction D perpendiculaire au plan P. Les autres dimensions du modeur sont b et c, cette dernière dans une direction perpendiculaire au plan de la figure 1.

La cavité entre les plans P_{B} et S définit une transition aboutissant au cornet 13 dont l'ouverture 16 constitue l'ouverture de la source. Ainsi qu'il est connu (voir notamment le brevet français 2 418 551) un modeur en plan H peut être réalisé à l'aide des barreaux 14, 140 et 15, 150 disposés perpendiculairement au plan de figure dans le cornet 13.

Le fonctionnement de la source E peut être rappelé en se reportant figure 1. Etant donné la forme de l'obstacle 17 dont une des bases se trouve dans le plan dit de discontinuité P, les modes supérieurs, principalement le mode hybride EM 12, ne sont pas créés au niveau du plan P, mais dans des plans de court-circuit différents suivant la fréquence dans la bande de fonctionnement.

Ainsi aux fréquences inférieures de la bande, le plan d'excitation du mode hybride EM 12 se trouve en P_{B}, qui se trouve être le plan de la petite base du pavé trapézoïdal 17. La longueur de mise en phase est alors Lₛ, longueur entre le plan P_{B} et le plan de l'ouverture S du modeur. Le module du rapport de mode a l'expression suivante :

Aux fréquences supérieures de la bande le plan d'excitation du mode hybride EM 12, se trouve en P_{H}, position intermédiaire entre le plan P et le plan P_{B}. La longueur de mise en phase est L_{H}, distance entre le plan P_{H} et le plan de l'ouverture S. Le module du rapport des modes prend l'expression suivante :

Les conditions qui ont été énoncées pour que le modeur fonctionne à large bande passante, que le rapport de mode augmente avec la fréquence et que le déplacement du plan d'excitation du mode hybride EM 12 se fasse vers la gauche, c'est-à-dire vers la source, pour des fréquences croissantes, entraînant L_{H} plus grand que Le, sont ainsi remplies.

La figure 2 reprend les mêmes notations que la figure 1, ces notations étant affectées de l'indice 1 lorsqu'elles se rapportent à des éléments de l'ensemble opérant à fréquence inférieure et étant affectées de l'indice S lorsqu'elles se rapportent à des éléments de l'ensemble opérant à fréquence supérieure. On reconnaît ainsi les quatre guides d'alimentation représentés respectivement en 9, 10, 90 et 100. Les cavités 12 abritant les obstacles 17 se terminent en une partie évasée 13 définissant le plan d'ouverture de l'ensemble en son extrémité de plus grande surface. On a repéré le plan D correspondant au plan de coupe de la figure 4, le plan Pε correspondant à l'ouverture de l'ensemble opérant à la fréquence supérieure et le plan S, correspondant à l'ouverture de l'ensemble opérant à la fréquence inférieure. Ainsi qu'il apparaît, la totalité de la cavité 12ₛ est située à l'intérieur de l'obstacle 17,. Ainsi qu'il apparaît, également une lentille 21 est disposée dans le plan S,. Elle est constituée de lames métalliques parallèles 22 disposées parallèlement au champ électrique Eₛ de l'ensemble opérant à la fréquence supérieure. Cette lentille dont le foyer est situé dans le plan Pₛ a pour effet de transformer l'onde émise par la source à fréquence supérieure en une onde plane. Le diamètre de la lentille 21 est choisi supérieur à l'ouverture du faisceau rayonné dans le plan S,. Selon une caractéristique essentielle de l'invention, le plan S se trouve dans la zone de Rayleigh de l'onde rayonnée par l'ensemble à fréquence supérieure. Pratiquement on est amené à utiliser des valeurs de fréquence moyenne des deux bandes dont le rapport est voisin ou supérieur à 10 de façon à permettre une réalisation mécanique simple de cette condition. Un exemple particulier de réalisation d'une source selon l'invention a été fait en utilisant comme bande de fréquence inférieure la bande dite bande I de l'ordre de 9 GHz et comme bande de fréquence supérieure la bande dite M de l'ordre de 94 GHz. L'ensemble en bande M (nouvelle appellation de la bande W) est calculé de façon que dans le plan Pₛ les paramètres de l'ouverture soient respectivement de 16 mm et de 40 mm. La distance Pₛ S est alors choisie égale à 60 mm. On peut vérifier que dans ces conditions le plan S se trouve dans la zone de Rayleigh de l'ensemble opérant dans la bande supérieure de fréquence M. On rappelle que cette condition est essentielle pour la mise en oeuvre de l'invention. Le diamètre de la lentille 21 est alors de 45 mm.

La figure 5 représente d'une façon schématique l'utilisation d'une source selon la présente invention dans une antenne du type Cassegrain. On reconnaît en 1 l'ensemble source complet. On a représenté en trait-point interrompu le trajet de l'onde émise par l'élément opérant en bande de fréquence inférieure en polarisation verticale et en trait interrompu le trajet de l'onde émise par l'élément opérant en bande supérieure en polarisation horizontale. Un premier réflecteur 30 semi-transparent destiné à réfléchir l'onde en bande inférieure est totalement transparent vis-à-vis de l'onde en bande supérieure. Etant donné que ces deux ondes présentent des polarisations orthogonales, cette condition peut être facilement remplie en utilisant un réflecteur fait de conducteurs disposés convenablement par rapport aux orientations des deux champs électriques. L'onde en bande inférieure est renvoyée par le réflecteur principal 31 vers la partie droite de la figure ayant subi une rotation de sa polarisation sur la grille 33. Elle traverse alors le réflecteur semi-transparent 30. L'onde en bande supérieure ayant traversé le réflecteur 30 sans atténuation est totalement réfléchie par le réflecteur 32 réalisé en métal plein. Le diamètre de ce réflecteur est choisi compte tenu de la dimension du faisceau en bande supérieure telle que défini par la lentille 21 de la source bi-bande. La totalité de l'énergie est renvoyée sur le réflecteur principal 31 et réfléchie vers la droite de la figure sans aucune atténuation due au réflecteur 30. Dans une antenne particulière utilisant la source correspondant à l'exemple donné ci-dessus, on a utilisé un réflecteur 32 d'un diamètre de 80 mm et une distance FF' égale à 330 mm. On a figuré en 33 la surface du réflecteur principal 31 effectuant une rotation du plan de polarisation de l'onde en bande inférieure de façon à permettre sa transmission sans atténuation à travers le réflecteur intermédiaire 30. De telles réalisations sont bien connues de l'Homme de l'Art.

On a ainsi décrit une source hyperfréquence bi-bande monopulse et à large bande.

## Revendications

1. Source hyperfréquence bi-bande de préférence monopulse, multimode et à large bande comportant un ensemble constitué par une première cavité (12) alimentée par un groupement d'excitation (9, 10, 90, 100) transmettant le mode fondamental dans une première bande de fréquence, et un obstacle profilé (17,) pénétrant dans cette cavité, caractérisée en ce que cet obstacle profilé (17,) est creux, délimitant intérieurement une seconde cavité (12ₛ) dans laquelle débouche un autre groupement de guides d'excitation (9ₛ, 10ₛ, 90ₛ, 100ₛ) transmettant le mode fondamental dans une bande de fréquence différente de la première, cette seconde cavité (12ₛ) débouchant dans la première (12,) capable de transmettre simultanément les ondes qui s'y propagent provenant des deux sources imbriquées rayonnant dans des bandes de fréquence différentes, l'une dite inférieure (I), l'autre supérieure (S).

2. Source hyperfréquence suivant la revendication 1, caractérisée en ce que la première cavité (12) dont l'ouverture constitue l'ouverture du modeur E pour la source fonctionnant dans la première bande de fréquence se continue par un cornet évasé (13) constituant un modeur H dont l'ouverture (S_{I}) constitue l'ouverture de la source complète dans laquelle est disposée une lentille métallique (21) focalisant les ondes appartenant à la deuxième bande de fréquence dite bande supérieure.

3. Source hyperfréquence suivant l'une des revendications 1 ou 2, caractérisée en ce que les plans de polarisation des ondes des deux bandes de fréquence considérées sont orthogonaux et que la distance entre les ouvertures respectivement de la source opérant dans la bande supérieure (Pₛ) et de la source opérant dans la bande inférieure (S,) est inférieure à la dimension de la zone de Rayleigh de l'ensemble opérant dans la bande supérieure (S) mesurée suivant la direction de propagation.

4. Source hyperfréquence pour laquelle les plans de polarisation des ondes des deux bandes de fréquence considérées sont orthogonaux suivant la revendication 2 ou 3, caractérisée en ce que la lentille (21) est transparente aux ondes de la bande des fréquences inférieures (1), comportant des lamelles (22) métalliques parallèles au champ électrique des ondes de la bande supérieure (S).

5. Source hyperfréquence selon la revendication 1, caractérisée en ce que les deux obstacles (17_{I}, 17ₛ) sont homothétiques dans le rapport des fréquences moyennes des bandes I et S.

6. Antenne hyperfréquence comportant une source selon l'une des revendications 1 à 5, éclairant un premier réflecteur (32) plein de diamètre légèrement supérieur à l'ouverture de l'ensemble opérant en bande S à travers un deuxième réflecteur (30) transparent à l'onde issue de l'ensemble opérant en bande S et semi-transparent vis-à-vis de l'onde émise par l'ensemble opérant en bande 1 associé un troisième réflecteur principal équipé d'une grille (33) de rotation de la polarisation de dimensions supérieures disposé autour de ladite source (1) et situé en zone de Fraunhoffer vis-à-vis de l'ensemble opérant en bande I.

## Claims

1. Hyperfrequency two-band multimode and wide band source, preferentially of monopulse type, comprising a set constituted by a first cavity (12) fed by an exciting group (9, 10, 90, 100) transmitting the fundamental mode in a first frequency band a profiled obstacle (17,) penetrating into this cavity, characterized in that this profiled obstacle (17₁) is hollow, defining internally a second cavity (12_{S}) whereinto another group of exciting guides (9_{S}, 10ε, 90_{S}, 100ε) extends which transmits the fundamental mode in a frequency band different of the first, this second cavity (12_{S}) opening into the first (12,) being capable to transmit simultaneously the waves propagating therein and originating from the two imbricated sources radiating in the different frequency bands, one referred to as lower (I) and the other as upper (S) band.

2. Hyperfrequency source according to claim 1, characterized in that the first cavity (12) the opening of which forms the opening of the E mode transformer of the source operating in the first frequency band is continued by a flaring horn (13) forming an H mode transformer the opening (S,) of which forms the opening of the complete source wherein a metallic lens (21) is arranged focusing the waves belonging to the second frequency band referred to as upper band.

3. Hyperfrequency source according to any of claims 1 and 2, characterized in that the polarization planes of the waves of the two considered frequency bands are orthogonal and in that the distance between the respective openings of the source operating in the upper band (Pₛ) and the source operating in the lower band (S_{I}) is smaller than the dimension of the Rayleigh zone of the set operating in the upper band (S), measured along the direction of propagation.

4. Hyperfrequency source wherein the polarization planes of the waves of the two frequency bands considered are orthogonal, according to claims 2 or 3, characterized in that the lens (21) is transparent to the waves of the lower frequency band (I), comprising metallic laminations (22) parallel to the electric field of the waves of the upper band (S).

5. Hyperfrequency source according to claim 1, characterized in that the two obstacles (17₁, 17ₛ) are homothetic in the ratio of the mean frequencies of the bands I and S.

6. Hyperfrequency aerial comprising a source according to any of claims 1 to 5, irradiating a first solid reflector (32) having a diameter slightly exceeding the opening of the set operating in the band S through a second reflector (30) which is transparent to the wave originating from the set operating in the band S and semi-transparent with respect to the wave transmitted by the set operating in the band I associated with a third main reflector equipped with a polarization grid (33) of larger dimensions and arranged around said source (I) and located in the Fraunhoffer zone with respect to the set operating in the band I.

## Patentansprüche

1. Breitbandige Multimode-Doppelband-Mikrowellenquelle, vorzugsweise vom Monopuls-Typ, mit einer Baugruppe, die gebildet ist durch einen ersten Hohlraum (12), welcher durch eine Erregergruppierung (9, 10, 90, 100) gespeist wird, welche den Grundmode in einem ersten Frequenzband überträgt, und durch ein profiliertes Hindernis (17₁). welches in diesen Hohlraum eindringt, dadurch gekennzeichnet, daß dieses profilierte Hindernis (17,) hohl ist und innenseitig einen zweiten Hohlraum (12ₛ) bildet, worin eine weitere Gruppierung von Erregerleitern (9ₛ, 10ₛ, 90ₛ, 100ₛ) einmündet, welche den Grundmode in einem vom ersten verschiedenen Frequenzband übertragen, wobei dieser zweite (12_{S}), in den ersten (12₁) einmündende Hohlraum gleichzeitig die Wellen übertragen kann, welche sich dort ausbreiten und von den zwei ineinandergesetzten Quellen kommen, die in den verschiedenen Frequenzbändern strahlen, wovon das eine als unteres (1) und das andere als oberes (S) bezeichnet wird.

2. Mikrowellenquelle nach Anspruch 1, dadurch gekennzeichnet, daß der erste Hohlraum (12), dessen Öffnung die Öffnung des E-Modenwandlers für die in dem ersten Frequenzband arbeitende Quelle bildet, durch ein sich erweiterndes Horn (13) fortgesetzt ist, das einen H-Modenwandler bildet, dessen Öffnung (S,) die Öffnung der vollständigen Quelle bildet, worin eine metallische Linse (21) angeordnet ist, welche die Wellen fokussiert, die zu dem zweiten, sogenannten oberen Frequenzband gehören.

3. Mikrowellenquelle nach einem der Ansprüche 1 und 2, dadurch gekennzeichnet, daß die Polarisationsebenen der Wellen der zwei betrachteten Frequenzbänder orthogonal sind und daß der Abstand zwischen den Öffnungen der in dem oberen Band (Pₛ) und der in dem unteren Band (S,) arbeitenden Quelle kleiner als die Abmessung der Rayleigh-Zone der Baugruppe ist, welche in dem oberen Band (S) arbeitet, gemessen in Ausbreitungsrichtung.

4. Mikrowellenquelle, für welche die Polarisationsebenen der Wellen der beiden betrachteten Frequenzbänder orthogonal sind, nach Anspruch 2 oder 3, dadurch gekennzeichnet, daß die Linse (21) für die Wellen des unteren Frequenzbandes (I) durchlässig ist und metallische Lamellen (22) umfaßt, die parallel zu dem elektrischen Feld der Wellen des oberen Bandes (S) sind.

5. Mikrowellenquelle nach Anspruch 1, dadurch gekennzeichnet, daß die zwei Hindernisse (17,. 17ₛ) im Verhältnis der mittleren Frequenzen der Bänder I und S homothetisch sind.

6. Mikrowellenantenne mit einer Quelle nach einem der Ansprüche 1 bis 5, welche einen ersten Reflektor (32) aus Vollmaterial und mit einem Durchmesser anstrahlt, der etwas größer als die Öffnung der Baugruppe ist, welche im Band S arbeitet, und zwar über einen zweiten Reflektor (30), der durchlässig für die Welle ist, die von der Baugruppe ausgeht, die im Band S arbeitet, und halbdurchlässig für die Welle ist, die von der Baugruppe ausgeht, die in dem Band I arbeitet, in Zuordnung zu einem dritten, Hauptreflektor, der mit einem Gitter (33) zur Drehung der Polarisation ausgestattet ist, größere Abmessungen aufweist und um die genannte Quelle (1) herum angeordnet ist, sowie in der Fraunhoffer-Zone bezüglich der im Band I arbeitenden Baugruppe liegt.
